# EUROPÄISCHE PATENTSCHRIFT

(11) **EP 0 959 257 B1**
(45) Veröffentlichungstag und Bekanntmachung des Hinweises auf die Patenterteilung: **08.09.2004**
(21) Anmeldenummer: 99109487.1
(22) Anmeldetag: 12.05.1999
(51) Int. Cl.: F16C 13/00, D21G 1/02

(54) **Kalanderwalze**
Calenderroll
Rouleau de calandre

(30) Priorität: 19.05.1998 DE 19822531
(43) Veröffentlichungstag der Anmeldung: 24.11.1999
(73) Patentinhaber: Voith Paper Patent GmbH, 89522 Heidenheim (DE)
(72) Erfinder: Van Haag, Rolf, Dr.-Ing., 47647 Kerken (DE)
(74) Vertreter: Knoblauch, Andreas, Dr.-Ing.

(56) Entgegenhaltungen:
- EP-A- 0 796 946
- WO-A-96/35839
- DE-A- 4 317 873
- DE-A- 4 410 675
- DE-A- 19 513 500
- DE-U- 9 000 980
- US-A- 4 252 184

## Beschreibung

Die Erfindung betrifft eine Kalanderwalze mit einem Kern, der einen elastischen Belag aufweist, der sich über eine Arbeitsbreite erstreckt.

Eine derartige Walze ist aus EP 0 796 946 A1 bekannt. Um die Temperatur zwischen den Walzenenden und dem mit dem elastischen Belag versehenen mittleren Bereich der Walze auszugleichen, können die Walzenzapfen mit einer thermischen Isolierung versehen werden. Alternativ dazu kann vorgesehen sein, daß man die Zapfen von außen beheizt.

Eine derartige Kalanderwalze wird in der Regel als Mittelwalze in einem Walzenstapel eines Kalanders eingesetzt. Sie wird auch als weiche oder elastische Kalanderwalze bezeichnet, weil der Belag eine Oberfläche der Walze schafft, die bis zu einem gewissen Grad nachgiebig ist. Eine derartige Kalanderwalze wirkt in der Regel mit einer "harten" Walze zusammen, um eine Papierbahn oder eine andere Materialbahn zu satinieren. Die harte Walze ist hierbei in der Regel beheizt, so daß die Papierbahn in dem zwischen der weichen und der harten Walze gebildeten Nip oder Walzenspalt mit erhöhtem Druck und mit erhöhter Temperatur beaufschlagt werden kann. Der elastische Belag dient hierbei vor allem zum Glätten der Oberfläche der Papierbahn. Die Arbeitsbreite einer derartigen Kalanderwalze entspricht im wesentlichen der Breite der zu behandelnden Materialbahn. Außerhalb der Arbeitsbreite kann sich der Belag konisch verjüngen. Diese Verjüngung erstreckt sich größenordnungsmäßig über eine axiale Länge im Bereich von etwa 20 bis 100 mm. Damit soll verhindert werden, daß der nicht von einer Papierbahn abgedeckte Belag mit der Gegenwalze in Berührung kommt und beschädigt wird. Für die weitere Betrachtung wird nur der Arbeitsbereich des Belags als Arbeitsbreite bezeichnet.

Es hat sich nun herausgestellt, daß einige Walzen im Betrieb beschädigt werden, weil der Belag reißt oder bricht. Dieser Schaden tritt auch bei solchen Belägen auf, die eine Temperaturfestigkeit oder -beständigkeit haben, die die Temperaturen im Betrieb eigentlich aushalten müßte.

Der Erfindung liegt die Aufgabe zugrunde, die Beanspruchung des Belags zu verringern.

Diese Aufgabe wird bei einer Kalanderwalze der eingangs genannten Art dadurch gelöst, daß sie ein eine Zapfenheizung aufweisendes internes Wärmeausgleichssystem aufweist, das ohne Zufuhr von Hilfsenergie von außen die Temperatur der axialen Enden zumindest annähernd in Übereinstimmung mit der Temperatur der axialen Walzenmitte bringt, wobei die Zapfenheizung Wärme aus einem axial weiter innen liegenden Bereich der Walze zur Beheizung verwendet.

Einer elastischen Walze wird Wärme auf verschiedene Arten zugeführt. Hierbei gibt es zum einen die Rollreibung der Beläge im Walzenspalt oder Nip. Andererseits wird auch Wärme durch die von der Gegenwalze beheizte Papierbahn an die elastische Walze übertragen. Schließlich ergibt sich noch eine Wärmezufuhr durch die Walkarbeit des Belages. Daraus ergibt sich, daß die Wärme hauptsächlich im Bereich der axialen Walzenmitte, also im Ballenbereich zugeführt wird, so daß sich hier eine höhere Temperatur einstellt. Dies bedingt ein unterschiedliches radiales Ausdehnungsverhalten der Walze über die Länge. Sie hat an den axialen Enden einen geringeren Durchmesser als in Richtung auf die axiale Mitte. Dementsprechend ergibt sich ein nicht gleichmäßiges Anpreßverhalten der Walze über die Länge. Dort, wo die Walze dann den größten Durchmesser hat, ergibt sich auch die größte Beanspruchung. Dieser Beanspruchung ist der Belag in manchen Fällen nicht mehr gewachsen. Er bricht dann. Wenn man nun ein internes Wärmeausgleichssystem vorsieht, dann ist dieses in der Lage, einen Temperaturausgleich zwischen dem Ballenbereich und den axialen Enden der Walze vorzunehmen und zwar ohne Zufuhr von Hilfsenergien. Unter Hilfsenergien sollen sowohl solche zum Beheizen als auch solche zum Kühlen verstanden werden, also z. B. von außerhalb der Walze zugeführte oder dorthin abgeführte Warmeträgerfluide, elektrischer Strom zum Beheizen, magnetische Felder oder dergleichen. Zugeführt wird vielmehr nur die im Betrieb anfallende, oben beschriebene Wärme. Der Wärmeausgleich erfolgt intern. Wenn man nun mit Hilfe der Zapfenheizung das axiale Ende der Walze beheizt, dann ist es möglich, das axiale Ende bzw. die axialen Enden und die axiale Mitte, also den Ballenbereich der Walze, auf der gleichen Temperatur zu halten. Bei entsprechender Auslegung und Leistungsfähigkeit der Zapfenheizung kann man unter Umständen die Isolierung auch weglassen. Mit Hilfe der Zapfenheizung werden die achsialen Enden der Walze auf die Temperatur des Ballenbereichs gebracht. Bei gleicher Temperatur über die axiale Länge ergibt sich aber auch eine gleichmäßige Ausdehnung, so daß die Walze im Betrieb unter Wärmezufuhr über die gesamte axiale Länge die gewünschte konstante oder annähernd konstante Durchmesserverteilung aufweist. Wenn die Zapfenheizung Wärme aus einem axial weiter innen liegenden Bereich der Walze zur Beheizung verwendet, hat dies zwei Vorteile. Zum einen ist keine getrennte Wärmezufuhr von außen notwendig. Dementsprechend entfallen Verbindungen mit Kupplungen, über die ein Wärmeträgermedium von außen in das Innere der Walze eingespeist werden kann. Vor allem hat die Ausbildung aber den Vorteil, daß das Walzenende nicht heißer werden kann als die axiale Walzenmitte. Sie kann maximal die gleiche Temperatur erreichen. Bei einer höheren Temperatur wäre keine Wärmeübertragung aus der axialen Mitte der Walze an die Enden mehr möglich. Damit ergibt sich auch ein Selbstschutz- und Selbstregeleffekt. In der Walze ist sozusagen ein in Axialrichtung wirkendes Wärmetransportsystem vorgesehen, das die Wärme immer zu den "kühleren" Stellen transportiert und diese beheizt, während es die heißeren Stellen kühlt.

Zwar ist es aus DE 44 10 675 A1 bekannt, bei einer Heizwalze die Walzenzapfen getrennt zu beheizen, um schneller auf Betriebstemperatur zu kommen. Hierfür ist jedoch eine von außen zuzuführenden Hilfsenergie notwendig.

DE 195 13 500 A1 zeigt eine beheizte Walze mit peripheren Bohrungen, deren Zapfen einen gegen eine Zentralbohrung der Walze abgedichteten zentralen Hohlraum aufweist, durch den ein Teilstrom der die peripheren Bohrungen durchströmenden Wärme tragenden Fluids geleitet wird.

WO 96/35839 A1 zeigt eine beheizbare Walze mit einer elektrischen Heizung in einem hohlen Innenraum. Radial außerhalb des hohlen Innenraums sind periphere Bohrungen angeordnet, die mit einer verdampfbaren Flüssigkeit teilweise gefüllt sind. Über das Verdampfen und Kondensieren der Flüssigkeit läßt sich ein Temperaturausgleich erzielen.

In einer bevorzugten Ausgestaltung der Erfindung ist vorgesehen, daß axial außerhalb der Arbeitsbreite eine thermische Isolierung angeordnet ist. Mit dieser Isolierung wird der Wärmeabfluß verringert und damit ein Temperaturausgleich bewirkt. Erstaunlicherweise hat sich herausgestellt, daß mit dieser thermischen Isolierung die Beläge eine längere Standzeit aufweisen bzw. nicht mehr so oft brechen oder beschädigt werden. Diese Maßnahme ist an und für sich widersinnig, weil man durch die Isolierung verhindert, daß Wärme abfließen kann und sich damit die Temperatur des Belags erhöht. Dies war bislang als Hauptursache für die Zerstörung des Belags angesehen worden. Die Wärme kann nun aufgrund der Isolierung nicht mehr so gut über den Endbereich der Walze entweichen. Man nimmt an, daß im Randbereich der Walzen bisher einerseits nur eine vergleichsweise geringe Wärmezufuhr erfolgte, beispielsweise durch Strahlungswärme der Gegenwalze und durch die Reibung der Wälzlagerung. Andererseits war bisher in den Randbereichen der Walze eine vermehrte Wärmeabfuhr möglich, weil hier die größte freie Oberfläche zur Verfügung stand. Dementsprechend stellte sich hier eine niedrigere Temperatur ein als im Ballenbereich, also in der axialen Walzenmitte. Wenn man nun durch die Isolierung dafür sorgt, daß die Wärme nicht mehr so einfach entweichen kann, dann ergibt sich über die axiale Länge der Walze ein wesentlich gleichförmigeres Temperaturprofil, so daß sich auch ein entsprechend gleichmäßiger Walzendurchmesser ergibt. Der Walzendurchmesser kann über die Arbeitsbreite innerhalb vorgegebener Grenzen konstant gehalten werden. Es ergibt sich zwar insgesamt eine höhere Temperatur der Walze, weil die Wärme nicht mehr so gut abfließen kann. Diese höhere Temperatur ist aber weniger schädlich als eine mechanische Überbeanspruchung des Belages.

Vorzugsweise deckt die Isolierung sowohl einen Abschnitt am Umfang der Walze als auch zumindest einen Teil der Stirnseite der Walze ab. Man verhindert den Wärmeabfluß also nicht nur über den Umfang, sondern auch über die Stirnseite. Ausgenommen ist hier unter Umständen der Wellenstummel, mit dessen Hilfe die Walze drehbar gelagert ist. Der Wellenstummel ist aber der Rollreibung im Lager ausgesetzt, so daß die hier entstehenden Wärmeverluste ohnehin klein sind und sogar unter Umständen noch Wärme zugeführt werden kann.

Für die Ausbildung der Zapfenheizung gibt es mehrere Möglichkeiten.

In einer besonders bevorzugten Ausgestaltung ist vorgesehen, daß die Walze als Rohrwalze ausgebildet ist und einen geschlossenen Hohlraum umgibt, in dem eine verdampfbare Flüssigkeit angeordnet ist. Der Dampfdruck der Flüssigkeit ist auf die Betriebs- oder Arbeitstemperatur der Walze eingestellt, d.h. die Flüssigkeit verdampft dann, wenn sie mit einem Teil der Walze in Berührung kommt, das eine höhere Temperatur aufweist. Der Dampf verteilt sich in dem Hohlraum gleichmäßig. Er kommt damit zwangsläufig auch mit solchen Stellen in Berührung, die eine geringere Temperatur als die Verdampfungstemperatur aufweist. Dort kondensiert er und heizt diese Stelle unter Abgabe seiner Kondensationswärme wieder auf. Im Betrieb, wenn sich die Walze dreht, wird das Kondensat unter der Wirkung der Zentrifugalkraft wieder radial nach außen transportiert und verteilt sich dementsprechend gleichmäßig an der Begrenzungswand des Hohlraumes, wo es an heißeren Stellen wiederum verdampft und so den Kreislauf fortsetzt. Dieser Effekt ist unter dem Namen "heat pipe" an sich bekannt. Er führt bei der vorliegenden Walze vor allem im Zusammenhang mit der Isolierung der Endbereiche zu einer sehr gleichmäßigen Temperaturverteilung. Dies hat einen entsprechend konstanten Durchmesser des Kernes zur Folge.

Vorzugsweise ist der Hohlraum an seinem stirnseitigen Ende mit je einem Walzenzapfen verschlossen, der an seiner Innenseite eine Wärmetauscherfläche aufweist. Man beheizt also nicht nur die axialen Enden des Kerns mit der Wärme, die aus dem Ballenbereich der Walze stammt, sondern auch die Walzenzapfen. Damit sorgt man gleichzeitig für eine Möglichkeit, etwas Wärme aus der Walze abzuführen. Diese kann nämlich über die Walzenzapfen und die daran befindlichen Wellenstummel nach außen gelangen. Der Wärmeabfluß ist hier zwar nicht sehr groß. Er verhindert aber unter Umständen eine Überhitzung der Beläge.

Vorzugsweise ist die Wärmetauscherfläche betragsmäßig größer als die Fläche des Querschnitts des Hohlraums in einer Ebene senkrecht zur Rotationsachse. Man kann also die Wärmetauscherfläche mit Kühlrippen oder Nuten versehen, so daß die im Hohlraum angeordnete verdampfbare Flüssigkeit eine größere Fläche zum Niederschlag findet. Dies beschleunigt das Aufheizen des Walzenzapfens und damit des Walzenendes, was beispielsweise bei Betriebsbeginn von Vorteil ist.

Mit Vorteil weist die Walze eine Wärmeleiteranordnung auf. Diese Wärmeleiteranordnung kann auch dann vorgesehen sein, wenn der Temperaturausgleich zwischen der axialen Mitte und den axialen Enden der Walze über die verdampfbare Flüssigkeit oder auf andere Weise erfolgt. Anstelle oder zusätzlich zu dem Wärmetransport mit Hilfe eines bewegten Mediums erfolgt hier der Wärmetransport einfach durch Wärmeleitung, also durch statische Elemente.

Vorzugsweise ist die Wärmeleiteranordnung durch Einlagen aus gut wärmeleitfähigem Material gebildet. Hierfür kann man beispielsweise Aluminium oder Kupfer verwenden. Die Einlagen können als Stäbe oder Bleche ausgebildet sein, die sich über die Länge des Kernes erstrecken. Sie können in den Kern eingearbeitet sein oder, bei einer Hohlwalze, die Begrenzungswand des Hohlraumes abdecken. Bei einer ausreichenden Dimensionierung kann man damit einen ausreichenden Wärmetransport erzielen, so daß die Temperatur über die axiale Länge der Walze und damit auch der Durchmesser praktisch konstant bleibt.

Eine weitere Möglichkeit des Temperaturausgleichs ist dann gegeben, wenn eine in der Walze ortsfest angeordnete und von außen antreibbare Pumpe eine Wärmeträgerflüssigkeit umwälzt. Man kann diese Wärmeträgerflüssigkeit, beispielsweise Wasser, durch eine geeignete Kanalanordnung leiten, beispielsweise durch ein System von peripheren Bohrungen, also Kanälen unterhalb der Oberfläche des Kernes. Wenn man eine Pumpe ortsfest in der Walze anordnet, dann dreht sich diese Pumpe mit, so daß keine Zu- oder Abflußanschlüsse nach außen vorgesehen sein müssen. Es ist lediglich erforderlich, die Pumpe von außen anzutreiben. Dies kann beispielsweise dadurch erfolgen, daß ein Antriebselement der Pumpe in Reibschluß oder in Zahneingriff mit einer ortsfesten Gegenfläche steht, so daß die Pumpe automatisch in Betrieb genommen wird, wenn sich die Walze dreht. Je höher die Drehzahl der Walze ist, desto größer ist auch die Leistung der Pumpe. Dies ist aber dann ein gewünschter Effekt, weil in diesem Fall auch eine größere Wärmemenge von innen nach außen (axial gesehen) transportiert werden muß.

In einer bevorzugten Ausgestaltung kann die Isolierung in den Belag übergehen. Man kann den Belag und die Isolierung dann in einem Arbeitsgang aufbringen.

Vorzugsweise weist die Isolierung außerhalb der Arbeitsbreite eine größere Stärke als die größte Stärke des Belags innerhalb der Arbeitsbreite auf. Damit trägt man dem Umstand Rechnung, daß innerhalb der Arbeitsbreite Wärme zugeführt wird, hier also eine Isolierung durch den Belag an und für sich gar nicht notwendig ist, während außerhalb der Arbeitsbreite eine Wärmeabfuhr in erhöhtem Maße verhindert werden soll.

Auch ist von Vorteil, wenn daß die Wärmeleitfähigkeit der Isolierung um mindestens den Faktor 5 kleiner als die des Belages ist. Damit wird eine wirkungsvolle Isolierung erreicht. Das Material des Belags leitet beispielsweise die Wärme mit 0,5 W/mK, während die Isolierung nur einen Wert von 0,03 W/mK aufweist.

Die Erfindung wird im folgenden anhand von bevorzugten Ausführungsbeispielen in Verbindung mit der Zeichnung näher beschrieben. Hierin zeigen:
- Fig. 1: einen axialen Endabschnitt einer ersten Ausführungsform einer Kalanderwalze und
- Fig. 2: den Endabschnitt einer zweiten Ausführungsform einer Kalanderwalze.

Eine Kalanderwalze 1 ist als Rohrwalze ausgebildet mit einem Kern 2, der einen Belag 3 aufweist. Die Außenseite des Belags 3 bildet einen Arbeitsbereich 4. An den beiden Enden des Arbeitsbereichs 4 schleißt sich eine Endzone 5 an, in der sich der Belag 3 konisch verjüngt. Der Arbeitsbereich 4 ist an die Breite einer Materialbahn angepaßt, die in einem Nip oder Walzenspalt zwischen der Kalanderwalze 1 und einer nicht dargestellten Gegenwalze satiniert werden soll. Die Gegenwalze ist hierbei in der Regel als harte, beheizte Walze ausgebildet.

Axial außerhalb des Belags 3 ist der Kern 2 von einer thermischen Isolierung 6 abgedeckt. Dieser umgibt eine Schleifschulter 7 der Walze, also den Umfang der Walze, und erstreckt sich auch über die Stirnseite 8 der Walze. Die Isolierung 6 hat im Bereich der Stirnseite 8 eine größere Stärke als an der Schleifschulter 7. Insgesamt hat die Isolierung 6 eine größere Stärke als die Dicke des Belags 3 im Arbeitsbereich.

Ausgenommen von der Isolierung im Bereich der Stirnseite 8 ist ein Bereich, an dem ein Wellenstummel 9 aus der Stirnseite 8 vorsteht. Mit Hilfe des Wellenstummels 9 ist die Kalanderwalze 1 in einem schematisch dargestellten Lager 10 drehbar gelagert.

Der Wellenstummel 9 ist Teil eines Walzenzapfens 11, der mit einem Abschnitt 12 in den Kern 2 hineinragt und mit einem Abschnitt 13 an die Stirnseite des Kerns 2 angesetzt und dort mit Schrauben 14 befestigt ist. Die Walze ist lediglich in ihrer oberen Hälfte teilweise im Schnitt dargestellt. In der unteren Hälfte ist die Außenansicht dargestellt, wobei lediglich die Isolierung 6 geschnitten dargestellt ist.

Der Kern 2 und der Walzenzapfen 11 umgrenzen also einen Hohlraum 15, in dem eine Flüssigkeit 16 angeordnet ist, die bei einer Rotation der Walze aufgrund der Zentrifugalkraft gegen die Begrenzungswand des Hohlraumes 15 gedrückt wird. Im Hohlraum 15 herrscht ein Druck, der so auf die Arbeitstemperatur der Kalanderwalze 1 und die Flüssigkeit 16 abgestimmt ist, daß die Flüssigkeit 16 bei dieser Arbeitstemperatur verdampft. Der Dampf verteilt sich gleichmäßig im Hohlraum 15 und schlägt sich an Teilen der Kalanderwalze 1 nieder, die eine Temperatur unterhalb der Verdampfungstemperatur aufweisen. Dies ist hauptsächlich der Abschnitt 12 des Walzenzapfens 11. Um hier eine noch größere Wärmeübertragungsfläche zur Verfügung zu stellen, sind Kühlrippen 17 vorgesehen, die in den Hohlraum 15 hineinragen. Hierdurch wird die Wärmetauscherfläche vergrößert. Sie ist größer als die Querschnittsfläche des Hohlraumes in einer Ebene senkrecht zur Rotationsachse 18.

Durch die Isolierung 6 wird zunächst verhindert, daß ein größerer Wärmestrom die Kalanderwalze 1 im Bereich ihrer axialen Enden verläßt. Das andere Ende der Walze ist natürlich entsprechend ausgebildet. Man erreicht hierdurch, daß die Temperatur über die axiale Länge der Walze schon stark vergleichmäßigt wird. Ohne Isolierung ergeben sich beispielsweise Temperturunterschiede von über 20°C zwischen dem Bereich, in dem der Belag 3 mit seiner Arbeitsbreite 4 angeordnet ist, und den axialen Enden der Kalanderwalze. Mit der Isolierung läßt sich dieser Temperaturunterschied mehr als halbieren.

Eine noch gleichmäßigere Temperaturverteilung ergibt sich aber dadurch, daß mit Hilfe der verdampfbaren Flüssigkeit 16 die Wärme aus dem Ballenbereich der Walze, also aus dem Bereich, in dem die Arbeitsbreite 4 angeordnet ist, an die axialen Enden der Kalanderwalze 1 transportiert werden kann. Hierdurch werden nämlich die Walzenzapfen 11 beheizt. Unter Umständen kommt man hier sogar ohne Isolierung 6 aus. Die Flüssigkeit verdampft an den Stellen, an denen die Temperatur höher als die Verdampfungstemperatur ist. Hierdurch entzieht die Flüssigkeit diesen heißeren Stellen Wärme und kühlt sie ab. Der Dampf, der sich im Hohlraum 15 gleichmäßig verteilt, gelangt dann auch an die kühleren Teile, beispielsweise die Kühlrippen 17 des Walzenzapfens 11 und kondensiert unter Wärmeabgabe, so daß der Walzenzapfen 11 beheizt wird. Der Walzenzapfen 11 kann allerdings nie heißer werden als die heißeste Stelle im Ballenbereich der Walze.

Mit dieser Maßnahme, d.h. mit der Zapfenheizung und ggf. der Isolierung 6, kann man die Temperatur über die axiale Länge der Walze so vergleichmäßigen, daß keine nennenswerten Durchmesseränderungen aufgrund der Temperatur mehr auftreten. Damit vergleichmäßigt sich auch der auf den Belag 3 wirkende Anpreßdruck und die mechanische Belastung sinkt unter tolerierbare Werte.

Fig. 2 zeigt eine abgewandelte Ausführungsform. Gleiche Teile sind mit den gleichen Bezugszeichen versehen. Es soll aber ausdrücklich darauf hingewiesen werden, daß man alle Maßnahmen, die zur Zapfenheizung, also zum Wärmetransport aus dem Ballenbereich der Walze zum Walzenzapfen 11 hin, vorsieht, kombinieren kann. Andererseits muß man nicht alle in Fig. 1 oder in Fig. 2 zusammen dargestellten Maßnahmen gemeinsam verwenden. Beispielsweise kann man bei der Ausgestaltung nach Fig. 1 die Kühlrippen 17 auch weglassen.

Bei der Ausgestaltung nach Fig. 2 ist die Isolierung 6 im wesentlichen gleich geblieben. Sie ist im Bereich der Schleifschulter 7 lediglich etwas dünner ausgeführt. Die Stärke der Isolierung 6 richtet sich natürlich nach dem für die Isolierung verwendeten Material.

Für die Zapfenheizung sind nun andere Maßnahmen getroffen worden. Zum einen ist im Hohlraum 15 eine Anordnung von Einlagen 18 aus Aluminium oder Kupfer oder einem anderen gut wärmeleitenden Material vorgesehen, die wärmeleitend mit dem Kern 2 und mit dem Walzenzapfen 11 verbunden sind. Auch untereinander können die Einlagen 19 miteinander verbunden sein. Durch die Einlagen 19 ist es möglich, daß Wärme aus dem Ballenbereich der Walze zu den axialen Enden hin strömt.

Eine weitere Zapfenheizungsmöglichkeit ist dadurch gegeben, daß der Kern 2 in Umfangsrichtung verteilt eine Vielzahl von achsparallelen Bohrungen 20 aufweist, die mit Pumpen 21 (nur eine ist schematisch dargestellt) in Verbindung stehen. Die Pumpen 21 weisen ein Antriebszahnrad 22 auf, das mit einem stationären Zahnring 23 kämmt, der wiederum in einem mit dem Lager 10 verbundenen Hebel 24 gelagert ist. Der Zahnring 23 umgreift natürlich den gesamten Wellenstummel 9. Er ist aus Gründen der Übersicht aber nur in der oberen Hälfte der Fig. 2 dargestellt. Die Pumpe 21 wälzt nun eine Wärmeträgerflüssigkeit um, die in Axialrichtung durch die Bohrungen 20 fließt, wie dies durch Pfeile 25, 26, angedeutet ist. Der Pfeil 26 ist in einer strichliert eingezeichneten Leitung dargestellt, womit ausgedrückt werden soll, daß diese Leitung in Umfangsrichtung hinter der dargestellten Bohrung 20 angeordnet ist. Die Wärmeträgerflüssigkeit kann also mit Hilfe der Pumpe 21 immer hin und hergeschickt werden. Auch dies führt zu einer gleichmäßigen Wärmeverteilung über die axiale Länge der Kalanderwalze 1.

## Patentansprüche

1. Kalanderwalze (1) mit einem Kern (4), der einen elastischen Belag (3) aufweist, der sich über eine Arbeitsbreite (4) erstreckt, **dadurch gekennzeichnet, daß** sie ein eine Zapfenheizung aufweisendes internes Wärmeausgleichssystem aufweist, das ohne Zufuhr von Hilfsenergie von außen die Temperatur der axialen Enden zumindest annähernd in Übereinstimmung mit der Temperatur der axialen Walzenmitte bringt, wobei die Zapfenheizung Wärme aus einem axial weiter innen liegenden Bereich (4) der Walze zur Beheizung verwendet.

2. Kalanderwalze nach Anspruch 1, **dadurch gekennzeichnet, daß** axial außerhalb der Arbeitsbreite (4) eine thermische Isolierung (6) angeordnet ist.

3. Kalanderwalze nach Anspruch 1 oder 2, **dadurch gekennzeichnet, daß** die Isolierung (6) sowohl einen Abschnitt am Umfang (7) der Walze als auch zumindest einen Teil der Stirnseite (8) der Walze abdeckt.

4. Kalanderwalze nach einem der Ansprüche 1 bis 3, **dadurch gekennzeichnet, daß** sie als Rohrwalze ausgebildet ist und einen geschlossenen Hohlraum (15) umgibt, in dem eine verdampfbare Flüssigkeit (16) angeordnet ist.

5. Kalanderwalze nach Anspruch 4, **dadurch gekennzeichnet, daß** der Hohlraum (15) an seinem stirnseitigen Ende mit je einem Walzenzapfen (11) verschlossen ist, der an seiner Innenseite eine Wärmetauscherfläche aufweist.

6. Kalanderwalze nach Anspruch 5, **dadurch gekennzeichnet, daß** die Wärmetauscherfläche betragsmäßig größer ist als die Fläche des Querschnitts des Hohlraums (15) in einer Ebene senkrecht zur Rotationsachse (18).

7. Kalanderwalze nach einem der Ansprüche 1 bis 6, **dadurch gekennzeichnet, daß** sie eine Wärmeleiteranordnung (19) aufweist.

8. Kalanderwalze nach Anspruch 7, **dadurch gekennzeichnet, daß** die Wärmeleiteranordnung (19) durch Einlagen aus gut wärmeleitfähigem Material gebildet ist.

9. Kalanderwalze nach einem der Ansprüche 1 bis 8, **dadurch gekennzeichnet, daß** eine in der Walze ortsfest angeordnete und von außen antreibbare Pumpe (21) eine Wärmeträgerflüssigkeit umwälzt.

10. Kalanderwalze nach einem der Ansprüche 1 bis 9, **dadurch gekennzeichnet, daß** die Isolierung (6) in den Belag (3) übergeht.

11. Kalanderwalze nach einem der Ansprüche 1 bis 10, **dadurch gekennzeichnet, daß** die Isolierung (6) außerhalb der Arbeitsbreite eine größere Stärke als die größte Stärke des Belags (3) innerhalb der Arbeitsbreite aufweist.

12. Kalanderwalze nach einem der Ansprüche 1 bis 11, **dadurch gekennzeichnet, daß** die Wärmeleitfähigkeit der Isolierung (6) um mindestens den Faktor 5 kleiner als die des Belages (3) ist.

## Claims

1. Calender roll (1) having a core (4) which has a resilient cover (3) which extends over a working width (4), **characterized in that** it has an internal thermal compensation system having journal heating which, without supplying auxiliary energy from outside, brings the temperature of the axial ends at least approximately into agreement with the temperature of the axial centre of the roll, the journal heating using heat from a region (4) of the roll which is located axially further in for the heating.

2. Calender roll according to Claim 1, **characterized in that** thermal insulation (6) is arranged axially outside the working width (4).

3. Calender roll according to Claim 1 or 2, **characterized in that** the insulation (6) covers both a section of the circumference (7) of the roll and at least part of the end (8) of the roll.

4. Calender roll according to one of Claims 1 to 3, **characterized in that** it is formed as a tubular roll and surrounds a closed cavity (15) in which there is arranged a liquid (16) that can be evaporated.

5. Calender roll according to Claim 4, **characterized in that**, at its end, the cavity (15) is in each case closed by a roll journal (11) which has a heat exchange surface on its inner side.

6. Calender roll according to Claim 5, **characterized in that** the heat exchange surface has a magnitude which is greater than the area of the cross section of the cavity (15) in a plane at right angles to the axis of rotation (18).

7. Calender roll according to one of Claims 1 to 6, **characterized in that** it has a thermal conductor arrangement (19).

8. Calender roll according to Claim 7, **characterized in that** the thermal conductor arrangement (19) is formed by inlays of highly thermally conductive material.

9. Calender roll according to one of Claims 1 to 8, **characterized in that** a pump (21) which is arranged in a fixed position in the roll and can be driven externally circulates a heat exchange liquid.

10. Calender roll according to one of Claims 1 to 9, **characterized in that** the insulation (6) merges into the cover (3).

11. Calender roll according to one of Claims 1 to 10, **characterized in that** the insulation (6) outside the working width has a greater thickness than the maximum thickness of the cover (3) within the working width.

12. Calender roll according to one of Claims 1 to 11, **characterized in that** the thermal conductivity of the insulation (6) is lower by at least the factor 5 than that of the cover (3).

## Revendications

1. Rouleau de calandre (1) comprenant un noyau (4) qui présente un revêtement élastique (3) qui s'étend sur une largeur de travail (4), **caractérisé en ce qu'**il présente un système d'équilibrage de la température interne présentant un chauffage des tourillons, qui amène, sans apport d'énergie depuis l'extérieur, la température des extrémités axiales au moins approximativement en coïncidence avec la température du milieu axial du rouleau, le chauffage des tourillons utilisant la chaleur provenant d'une région (4) du rouleau se trouvant plus à l'intérieur axialement en vue du chauffage.

2. Rouleau de calandre selon la revendication 1, **caractérisé en ce que** l'on dispose une isolation thermique (6) axialement en dehors de la largeur de travail (4).

3. Rouleau de calandre selon la revendication 1 ou 2, **caractérisé en ce que** l'isolation (6) recouvre à la fois une portion sur la périphérie (7) du rouleau et aussi au moins une partie du côté frontal (8) du rouleau.

4. Rouleau de calandre selon l'une quelconque des revendications 1 à 3, **caractérisé en ce qu'**il est réalisé sous forme de rouleau tubulaire et entoure un espace creux fermé (15) dans lequel est disposé un liquide évaporable (16).

5. Rouleau de calandre selon la revendication 4, **caractérisé en ce que** l'espace creux (15) est fermé au niveau de son extrémité frontale avec à chaque fois un tourillon de rouleau (11) qui présent sur son côté interne une surface d'échange de chaleur.

6. Rouleau de calandre selon la revendication 5, **caractérisé en ce que** la surface d'échange de chaleur est plus grande en valeur que la surface de la section transversale de l'espace creux (15) dans un plan perpendiculaire à l'axe de rotation (18).

7. Rouleau de calandre selon l'une quelconque des revendications 1 à 6, **caractérisé en ce qu'**il présente un agencement de conducteur thermique (19).

8. Rouleau de calandre selon la revendication 7, **caractérisé en ce que** l'agencement de conducteur thermique (19) est formé par des doublures en matériau bon conducteur de la chaleur.

9. Rouleau de calandre selon l'une quelconque des revendications 1 à 8, **caractérisé en ce qu'**une pompe (21) disposée fixement dans le rouleau et pouvant être entraînée de l'extérieur fait circuler un fluide caloporteur.

10. Rouleau de calandre selon l'une quelconque des revendications 1 à 9, **caractérisé en ce que** l'isolation (6) se prolonge par le revêtement (3).

11. Rouleau de calandre selon l'une quelconque des revendications 1 à 10, **caractérisé en ce que** l'isolation (6) présente en dehors de la largeur de travail une plus grosse épaisseur que la plus grosse épaisseur du revêtement (3) à l'intérieur de la largeur de travail.

12. Rouleau de calandre selon l'une quelconque des revendications 1 à 11, **caractérisé en ce que** la conductibilité thermique de l'isolation (6) est inférieure à celle du revêtement (3) d'au moins un facteur 5.
